# EUROPÄISCHE PATENTSCHRIFT

(11) **EP 3 585 958 B1**
(45) Veröffentlichungstag und Bekanntmachung des Hinweises auf die Patenterteilung: **08.06.2022**
(21) Anmeldenummer: 18710768.5
(22) Anmeldetag: 19.02.2018
(51) Int. Cl.: E04H 15/22

(54) **PNEUMATISCH AUFBLASBARER SAUBERKEITSBEREICH MIT EINER DRUCKSCHLEUSE UND VERFAHREN ZUM HERSTELLEN DIESES SAUBERKEITSBEREICHS**
PNEUMATICALLY INFLATABLE CLEAN AREA WITH A PRESSURE LOCK AND METHOD FOR PRODUCING THIS CLEAN AREA
ZONE DE SANTE GONFLABLE PNEUMATIQUEMENT AVEC UN SANGLOUS DE PRESSION ET PROCÉDURE DE RÉALISATION DE CETTE ZONE DE SANTE

(30) Priorität: 21.02.2017 DE 102017103468
(43) Veröffentlichungstag der Anmeldung: 01.01.2020
(73) Patentinhaber: Mecora Medizintechnik GmbH, 52068 Aachen (DE)
(72) Erfinder: HUTZENLAUB, Jens, 52066 Aachen (DE)
(74) Vertreter: Bauer, Dirk
(86) Internationale Anmeldenummer: PCT/EP2018/053974
(87) Internationale Veröffentlichungsnummer: WO 2018/153797

(56) Entgegenhaltungen:
- WO-A1-2005/052319
- WO-A1-2013/127979
- WO-A1-2015/192201
- DE-A1- 1 684 561
- DE-B2- 1 684 561
- DE-C1- 3 235 927
- DE-T2- 69 934 668
- DE-T3- 69 617 477
- US-A- 4 707 953
- US-A- 5 101 604
- US-A- 5 603 185

## Beschreibung

Die Erfindung betrifft zunächst ein Bauwerk gemäß Anspruch 1 mit mindestens einer Druckschleuse zum Austauschen von Material und Personen zwischen dem Bauwerk und einem Sauberkeitsbereich in dem Bauwerk, einer Belüftungseinrichtung zum Zuführen von Zuluft aus dem Bauwerk oben in den Sauberkeitsbereich und einer Entlüftungseinrichtung zum Abführen von Abluft unten aus dem Sauberkeitsbereich in das Bauwerk derart, dass der Sauberkeitsbereich gegenüber dem Bauwerk einen Überdruck aufweist, wobei der Sauberkeitsbereich einen Boden und eine den Sauberkeitsbereich oberhalb des Bodens druckdicht umschließende Hülle und das Bauwerk eine Außenhülle aufweist, die den Sauberkeitsbereich vor einer Witterung außerhalb des Bauwerks schützt, und die Hülle mindestens überwiegend derart flexibel ist, dass der Sauberkeitsbereich erst durch den Überdruck eine Form erhält und der Überdruck die Hülle in der Form des Sauberkeitsbereichs hält. Die Erfindung betrifft weiterhin ein Verfahren gemäß Anspruch 10 zum Herstellen eines solchen Sauberkeitsbereichs.

Solche Sauberkeitsbereiche sind aus WO 2013/127979 A1 und DE 32 35 927 C1 bekannt als sog. "Reinräume" (oder "Reinsträume"), denen gereinigte Luft von außen mit Überdruck zugeführt wird, um eine Kontamination mit in der Atmosphäre vorliegenden Partikeln und Keimen zu vermeiden. In solchen Sauberkeitsbereichen werden häufig im Bau und Betrieb regelmäßige Partikelmessungen durchgeführt, die eine Klassifizierung, insbesondere nach ISO 14644 ermöglichen. Die Druckschleuse vermeidet übermäßigen Druckverlust beim Zu- oder Abgang von Material und Personen zwischen dem Sauberkeitsbereich und seiner Umgebung im Bauwerk. Bei der baulichen Auslegung von Reinräumen und insbesondere bei einem Umbau eines vorhandenen Raums in einen Reinraum sind die durch den Überdruck entstehenden Flächenlasten auf Boden und Hülle, also Wände und Decke zu beachten.

Im Hintergrund der Erfindung sind aus WO 2008/023206 A2 ein aufblasbarer Tunnel zum Lackieren von Kraftfahrzeugen unter freiem Himmel, aus DE 25 23 512 A1 und US 3,159,165 Traglufthallen und aus US 5,603,185 A ein aufblasbares Spielhaus bekannt. Weiterhin offenbaren im Hintergrund der Erfindung US 5,101,604 A eine ex-geschützte Hülle zum unterirdischen

Schweißen, US 4,707,953 A ein aus einzelnen Segmenten aufgebautes Zelt, WO 2015/192201 A1 ein aufblasbares Haus, DE 16 84 561 A1 ein Zelt mit einer aufblasbaren doppelten Wand, WO 2005/052319 A1 einen aufblasbaren Untertage-Schutzraum, DE 696 17 477 T2 einen Hypoxie-Trainingsraum und DE 699 34 668 T2 eine Wafer-Schleusenkammer.

### Aufgabe

Der Erfindung liegt die Aufgabe zugrunde, die Herstellung eines Sauberkeitsbereichs zu vereinfachen.

### Lösung

Ausgehend von den bekannten Bauwerken wird nach der Erfindung vorgeschlagen, dass die Hülle mindestens überwiegend derart flexibel ist, dass der Sauberkeitsbereich erst durch den Überdruck eine Form erhält und der Überdruck die Hülle in der Form des Sauberkeitsbereichs hält. Ein solcher Sauberkeitsbereich kann innerhalb eines Gebäudes "freitragend" hergestellt werden, ohne dass im Betrieb der Überdruck zusätzliche Flächenlasten auf Boden, Wände und Decken des Gebäudes ausübt.

Vorzugsweise führt in dem Sauberkeitsbereich die Entlüftungseinrichtung Abluft aus dem Innenraum durch einen Hohlraum in mindestens einer von dem Sauberkeitsbereich umschlossenen Säule in die Umgebung des Sauberkeitsbereichs ab. Reinräume werden üblicher Weise in Bodennähe, insbesondere durch an den Außenwänden angebrachte Entlüftungsklappen entlüftet. Darüber hinaus ist es bekannt, große Reinräume zusätzlich über im Sauberkeitsbereich angeordnete Säulen zu entlüften. In einem erfindungsgemäßen Sauberkeitsbereich bietet vorzugsweise eine im Sauberkeitsbereich angeordnete Säule darüber hinaus die Möglichkeit, die flexible Decke außer an den Wänden an einem zusätzlichen Punkt am Boden zu verankern und damit die lichte Höhe des Sauberkeitsbereichs zu begrenzen.

Vorzugsweise weist der Sauberkeitsbereich eine Halterungsvorrichtung zum Haltern einer Beleuchtungseinrichtung in dem Sauberkeitsbereich auf. An einer solchen, typischer Weise über Kopfhöhe anordneten Halterungsvorrichtung können neben der Beleuchtungseinrichtung auch Luftauslässe der Belüftungseinrichtung angebracht werden.

Vorzugsweise ist in dem Sauberkeitsbereich die Hülle mindestens abschnittsweise transparent. Ein solcher Sauberkeitsbereich ermöglicht den darin arbeitenden Personen durch die transparenten Abschnitte der Hülle hindurch eine optische Verbindung in das Gebäude außerhalb des Sauberkeitsbereichs. Alternativ oder zusätzlich können nicht-transparente Abschnitte der Hülle als Projektionsfläche beispielsweise zur indirekten Beleuchtung und grafischen Gestaltung des Sauberkeitsbereichs, für bedarfsweise wechselnde technische Informationen oder auch für bewegte Bilder, beispielsweise für die Übertragung einer Videokonferenz genutzt werden.

Vorzugsweise weist in dem Sauberkeitsbereich die Hülle mindestens abschnittsweise ein Gewebe auf. Die Verstärkung der Hülle mit einem Gewebe vermeidet eine unerwünschte Dehnung der Hülle durch den Überdruck.

Vorzugsweise weist der Sauberkeitsbereich einen symmetrischen, insbesondere einen punktsymmetrischen Grundriss auf. Die Belüftungseinrichtung kann dann einfach so gestaltet werden, dass der Sauberkeitsbereich homogene Strömungsverhältnisse aufweist.

Vorzugsweise weist der Sauberkeitsbereich eine im Wesentlichen vertikale seitliche Wand auf. Der Sauberkeitsbereich beansprucht dann über seine begehbare Nutzfläche hinaus keinen weiteren Stellplatz.

Vorzugsweise weist der Sauberkeitsbereich eine gewölbte Decke auf. Eine gewölbte Raumdecke vermittelt den optischen Eindruck eines hohen Raums.

Vorzugsweise ist der Sauberkeitsbereich ein Reinraum. Ein Reinraum ist ein nach EN ISO 14644 zertifizierter Sauberkeitsbereich. Alternativ kann ein erfindungsgemäßer Sauberkeitsbereich eine niedrigere Sauberkeitsstufe nach VDA 19 Teil 2 aufweisen, und insbesondere als nicht regulierter Sauberkeitsbereich (SaS0), als Sauberzone (SaS1) oder als Sauberraum (SaS2) genutzt werden.

Ausgehend von den bekannten Verfahren wird nach der Erfindung vorgeschlagen, dass die Hülle mindestens überwiegend derart flexibel ist, dass sie durch den Überdruck die Form des Sauberkeitsbereichs erhält, der durch Zuführen der Zuluft mittels der Belüftungseinrichtung entsteht. Das erfindungsgemäße Verfahren führt zu einem der vorstehend beschriebenen Sauberkeitsbereiche und zeichnet sich gleichermaßen durch die dort aufgeführten Vorteile aus.

### Ausführungsbeispiel

Die Erfindung wird nachfolgend anhand eines Ausführungsbeispiels erläutert. Es zeigen
- Fig. 1: einen erfindungsgemäß hergestellten Sauberkeitsbereich in einer aufgeschnittenen Ansicht,
- Fig. 2: einen Grundriss des Sauberkeitsbereichs,
- Fig. 3: eine weitere Ansicht des Sauberkeitsbereichs und
- Fig. 4: eine weitere aufgeschnittene Ansicht des Sauberkeitsbereichs

Der in den Figuren gezeigte erfindungsgemäß hergestellte Sauberkeitsbereich 1 weist einen kreisförmigen, im Wesentlichen punktsymmetrischen Grundriss 2 mit einem Durchmesser 3 von 13 m und einer begehbaren Nutzfläche 4 von 130 *m²* auf. Eine auf dem Boden 5 verankerte flexible Hülle 6 bildet eine im Wesentlichen senkrechte seitliche Wand 7 und eine torusförmig gewölbte Decke 8 sowie in der Mitte 9 des Sauberkeitsbereichs 1 eine Säule 10 mit einem Durchmesser 11 von 80 *cm.*

Die Hülle 6 besteht im Wesentlichen aus einem Polyurethan-beschichteten Gewebe, das im Bereich der Wand 7 großflächig von einer klaren PVC-Folie mit einer Dicke von 0,5 mm unterbrochen ist. Einzelne Felder der Hülle 6 sind durch Reißverschlüsse verbunden, um Lagerung, Transport, Auf- und Abbau der Hülle 6 zu vereinfachen. (Die Folie, die Felder und Reisverschlüsse sind nicht dargestellt.) Der Sauberkeitsbereich 1 weist zwei einander gegenüber angeordnete Druckschleusen 12 für Personen - beispielsweise getrennt für Frauen und Männer - sowie eine zwischen diesen angeordnete Druckschleuse 13 für Material auf. Die Druckschleusen 12, 13 weisen jeweils eine Außentür 14 und eine Fluchttür 15 nach außen sowie eine Innentür 16 zum Sauberkeitsbereich 1 auf. Zwischen der Außentür 14 und der Innentür 16 befindet sich eine Sitzbank 17, auf der Personen bei Betreten des Sauberkeitsbereichs 1 Straßenkleidung gegen reinraumgerechte Kleidung wechseln oder entsprechende Schutzkleidung überziehen und umgekehrt beim Verlassen des Sauberkeitsbereichs 1 ablegen können. Die Druckschleusen 12, 13 weisen eine nicht dargestellte Tragkonstruktion aus Stahlprofilen auf.

Unter der Decke 8 des Sauberkeitsbereichs 1 ist über Kopfhöhe eine Tragvorrichtung 18 angeordnet. Die Tragvorrichtung 18 hängt an nicht dargestellten, durch die Decke 8 des Sauberkeitsbereichs 1 geführten Ketten, die außerhalb des Sauberkeitsbereichs 1 an einer in der Säule 10 stehenden Stützspinne 19 aufgehängt sind. An der Tragvorrichtung 18 sind nicht dargestellte Beleuchtungselemente zum Beleuchten des Sauberkeitsbereichs 1 angebracht.

Der Sauberkeitsbereich 1 befindet sich im Innern eines Bauwerks 20. Das Bauwerk 20 ist eine Gewerbehalle mit einer Außenhülle 21 aus standardisierten Leichtbau-Fertigteilen mit einer Tragkonstruktion aus geschweißten Stahlprofilen. Die Fertigteile und die Tragkonstruktion sind nicht dargestellt.

Die Belüftungseinrichtung 22 des Sauberkeitsbereichs 1 weist ein neben dem Sauberkeitsbereich 1 aufgestelltes Lüftungsgerät 23, auf, das Umgebungsluft aus dem Innern des Bauwerks 20 ansaugt, über mehrere Filterstufen filtert und derart gereinigt über einen flexiblen Zuluftschlauch 24 mit 20 Pa Überdruck und 200 *m³*/*min* in den Sauberkeitsbereich 1 einbläst. Der Zuluftschlauch 24 mündet in einen flexiblen Filterschlauch 25 mit einem durchströmten Querschnitt von 3300 *cm²,* der ringförmig mit einem Durchmesser 26 von 7 m gleichfalls in der Tragvorrichtung 18 unter der Decke 8 des Sauberkeitsbereichs 1 geführt ist.

Die Entlüftungseinrichtung des Sauberkeitsbereichs 1 besteht einerseits aus je zwei gewichtsbelasteten Abluftklappen 27 in beiden seitlichen Wänden 28 der Druckschleusen 12, 13 und andererseits einem zu einer Tonne 29 gebogenen Gitterblech, das am Fuß 30 der Säule 10 auf dem Boden 5 steht. Die Abluftklappen 27 geben den Abluftstrom mit einer Druckdifferenz von jeweils 10 Pa zunächst aus dem Sauberkeitsbereich 1 in die Druckschleusen 12, 13 und aus diesen in die Umgebung des Sauberkeitsbereichs 1 im Bauwerk 20 frei. Die Säule 10 nimmt einen Abluftstrom von ca. 80 *m³*/*min* und jede der Abluftklappen 27 einen Abluftstrom von ca. 20 *m³*/*min* auf.

Zum Herstellen des Sauberkeitsbereichs 1 werden zunächst die Tonne 29, die Stützspinne 19 und die Tragvorrichtung 18 mit dem Filterschlauch 25 und den Beleuchtungselementen sowie die Tragkonstruktionen der Druckschleusen 12, 13 errichtet, auf dem Boden 5 verankert und mit den zugehörigen Feldern der Hülle 6 überzogen. Anschließend werden die weiteren Felder mittels der Reißverschlüsse zu der Hülle 6 verbunden und die Hülle 6 auf dem Boden 5 verankert. Seine endgültige torusartige Form erhält der Sauberkeitsbereich 1 erst, indem er durch den Zuluftschlauch 24 unter den Überdruck gesetzt wird.

Zum Abbauen oder Umziehen des Sauberkeitsbereichs 1 wird umgekehrt zunächst der Überdruck abgelassen, die Verankerungen der Hülle 6 am Boden 5 werden gelöst, die Felder der Hülle 6 mittels der Reißverschlüsse getrennt und von der Tonne 29, der Tragvorrichtung 18 und den Tragkonstruktionen der Druckschleusen 12, 13 gelöst. Der Filterschlauch 25 und die Beleuchtung werden von der Tragvorrichtung 18 und schließlich die Tragvorrichtung 18 selbst, die Stützspinne 19, die Tonne 29 und die Tragkonstruktionen der Druckschleusen 12, 13 abgebaut.

### In den Figuren sind

- 1: Sauberkeitsbereich
- 2: Grundriss
- 3: Durchmesser
- 4: Nutzfläche
- 5: Boden
- 6: Hülle
- 7: Wand
- 8: Decke
- 9: Mitte
- 10: Säule
- 11: Durchmesser
- 12: Druckschleuse
- 13: Druckschleuse
- 14: Außentür
- 15: Fluchttür
- 16: Innentür
- 17: Sitzbank
- 18: Tragvorrichtung
- 19: Stützspinne
- 20: Bauwerk
- 21: Außenhülle
- 22: Belüftungseinrichtung
- 23: Lüftungsgerät
- 24: Zuluftschlauch
- 25: Filterschlauch
- 26: Durchmesser
- 27: Abluftklappe
- 28: Wand
- 29: Tonne
- 30: Fuß

## Patentansprüche

1. Bauwerk (20) mit mindestens einer Druckschleuse (12, 13) zum Austauschen von Material und Personen zwischen dem Bauwerk (20) und einem Sauberkeitsbereich (1) in dem Bauwerk (20), mit einer Belüftungseinrichtung (22) zum Zuführen von Zuluft aus dem Bauwerk (20) oben in den Sauberkeitsbereich (1) und einer Entlüftungseinrichtung zum Abführen von Abluft unten aus dem Sauberkeitsbereich (1) in das Bauwerk (20) derart, dass der Sauberkeitsbereich (1) gegenüber dem Bauwerk (20) einen Überdruck aufweist, wobei der Sauberkeitsbereich (1) einen Boden (5) und eine den Sauberkeitsbereich (1) oberhalb des Bodens (5) druckdicht umschließende Hülle (6) und das Bauwerk (20) eine Außenhülle (21) aufweist, die den Sauberkeitsbereich (1) vor einer Witterung außerhalb des Bauwerks (20) schützt, ***dadurch gekennzeichnet, dass*** die Hülle (6) mindestens überwiegend derart flexibel ist, dass der Sauberkeitsbereich (1) erst durch den Überdruck eine Form erhält und der Überdruck die Hülle (6) in der Form des Sauberkeitsbereichs (1) hält.

2. Bauwerk (20) nach dem vorgenannten Anspruch, ***dadurch gekennzeichnet, dass*** die Entlüftungseinrichtung Abluft aus dem Innenraum durch einen Hohlraum in mindestens einer von dem Sauberkeitsbereich (1) umschlossenen Säule (10) abführt.

3. Bauwerk (20) nach dem vorgenannten Anspruch, ***gekennzeichnet durch*** eine Halterungsvorrichtung zum Haltern einer Beleuchtungseinrichtung in dem Sauberkeitsbereich (1).

4. Bauwerk (20) nach einem der vorgenannten Ansprüche, ***dadurch gekennzeichnet, dass*** die Hülle (6) mindestens abschnittsweise transparent ist.

5. Bauwerk (20) nach einem der vorgenannten Ansprüche, ***dadurch gekennzeichnet, dass*** die Hülle (6) mindestens abschnittsweise ein Gewebe aufweist.

6. Bauwerk (20) nach einem der vorgenannten Ansprüche, ***gekennzeichnet durch*** einen symmetrischen Grundriss (2) des Sauberkeitsbereichs (1).

7. Bauwerk (20) nach einem der vorgenannten Ansprüche, ***gekennzeichnet durch*** eine im Wesentlichen vertikale seitliche Wand (7) des Sauberkeitsbereichs (1).

8. Bauwerk (20) nach einem der vorgenannten Ansprüche, ***gekennzeichnet durch*** eine gewölbte Decke (8) des Sauberkeitsbereichs (1).

9. Bauwerk (20) nach einem der vorgenannten Ansprüche, ***dadurch gekennzeichnet, dass*** der Sauberkeitsbereich (1) ein Reinraum ist.

10. Verfahren zum Herstellen eines Sauberkeitsbereichs (1) in einem Bauwerk (20) mit einer Außenhülle (21), die den Sauberkeitsbereich (1) vor einer Witterung außerhalb des Bauwerks (20) schützt, mit mindestens einer Druckschleuse (12, 13) zum Austauschen von Material und Personen zwischen dem Bauwerk (20) und dem Sauberkeitsbereich (1), mit einem Boden (5) und einer den Sauberkeitsbereich (1) oberhalb des Bodens (5) druckdicht umschließenden Hülle (6), und mit einer Belüftungseinrichtung (22) zum Zuführen von Zuluft aus dem Bauwerk (20) oben in den Sauberkeitsbereich (1) und einer Entlüftungseinrichtung zum Abführen von Abluft unten aus dem Sauberkeitsbereich (1) in das Bauwerk (20) derart, dass der Sauberkeitsbereich (1) gegenüber dem Bauwerk (20) einen Überdruck aufweist, ***dadurch gekennzeichnet, dass*** die Hülle (6) mindestens überwiegend derart flexibel ist, dass sie durch den Überdruck die Form des Sauberkeitsbereichs (1) erhält, der durch Zuführen der Zuluft mittels der Belüftungseinrichtung (22) entsteht.

## Claims

1. A structure (20) with at least one airlock (12, 13) for exchanging equipment and personnel between the structure (20) and a clean area (1) in the structure (20), with a ventilation device (22) for feeding supply air from the structure (20) into the top of the clean area (1) and an extraction device for extracting exhaust air out of the bottom of the clean area (1) into the structure (20) in a manner such that the clean area (1) has a positive pressure with respect to the structure (20), wherein the clean area (1) has a floor (5) and an envelope (6) which encloses the clean area (1) above the floor (5) in a pressure-tight manner and the structure (20) has an outer envelope (21) which protects the clean area (1) from weather conditions outside the structure (20), ***characterized in that*** the envelope (6) is at least predominantly flexible in a manner such that the shape of the clean area (1) is attained only by means of the positive pressure and the positive pressure keeps the envelope (6) in the shape of the clean area (1) .

2. The structure (20) as claimed in the preceding claim, ***characterized in* that** the ventilation device extracts exhaust air from the interior through a cavity in at least one column (10) which is surrounded by the clean area (1).

3. The structure (20) as claimed in the preceding claim, ***characterized by*** a support device for supporting an illumination device in the clean area (1).

4. The structure (20) as claimed in one of the preceding claims, ***characterized in* that** the envelope (6) is transparent at least in sections thereof.

5. The structure (20) as claimed in one of the preceding claims, ***characterized in* that** the envelope (6) includes fabric at least in sections thereof.

6. The structure (20) as claimed in one of the preceding claims, ***characterized by*** a symmetrical floor plan (2) for the clean area (1).

7. The structure (20) as claimed in one of the preceding claims, ***characterized by*** a substantially vertical lateral wall (7) for the clean area (1).

8. The structure (20) as claimed in one of the preceding claims, ***characterized by*** a convex ceiling (8) for the clean area (1).

9. The structure (20) as claimed in one of the preceding claims, ***characterized in* that** the clean area (1) is a clean room.

10. A method for producing a clean area (1) in a structure (20) with an outer envelope (21) which protects the clean area (1) from weather conditions outside the structure (20), with at least one airlock (12, 13) for exchanging equipment and personnel between the structure (20) and the clean area (1), with a floor (5) and an envelope (6) which encloses the clean area (1) above the floor (5) in a pressure-tight manner, and with a ventilation device (22) for feeding supply air out of the structure (20) into the top of the clean area (1), and an extraction device for extracting exhaust air from the bottom of the clean area (1) into the structure (20) in a manner such that the clean area (1) has a positive pressure with respect to the structure (20), ***characterized in that*** the envelope (6) is at least predominantly flexible in a manner such that it attains the shape of the clean area (1) by means of the positive pressure which is generated by supplying the supply air by means of the ventilation device (22).

## Revendications

1. Édifice (20) comportant au moins un sas sous pression (12,13) pour l'échange de matériel et de personnes entre l'édifice (20) et une zone de propreté (1) dans l'édifice (20), comportant un dispositif de ventilation (22) pour l'acheminement d'air d'alimentation depuis l'édifice (20) en haut dans la zone de propreté (1) et un dispositif de purge d'air pour l'évacuation d'air d'échappement en bas hors de la zone de propreté (1) dans l'édifice (20) de manière à ce que la zone de propreté (1) présente une surpression par rapport à l'édifice (20), la zone de propreté (1) présentant un sol (5) et une enveloppe (6) entourant de manière étanche à la pression la zone de propreté (1) au-dessus du sol (5) et l'édifice (20) présentant une enveloppe extérieure (21) qui protège la zone de propreté (1) des intempéries à l'extérieur de l'édifice (20), **caractérisé en ce que** l'enveloppe (6) est au moins majoritairement assez souple pour que la zone de propreté (1) ne prenne forme que du fait de la surpression et que la surpression maintienne l'enveloppe (6) à la forme de la zone de propreté (1).

2. Édifice (20) selon la revendication précédente, **caractérisé en ce que** le dispositif de purge d'air évacue de l'air d'échappement hors de l'espace intérieur à travers une cavité dans au moins une colonne (10) entourée par la zone de propreté (1).

3. Édifice (20) selon la revendication précédente, **caractérisé par** un dispositif de fixation destiné à la fixation d'un dispositif d'éclairage dans la zone de propreté (1).

4. Édifice (20) selon une des revendications précédentes, **caractérisé en ce que** l'enveloppe (6) est transparente au moins par sections.

5. Édifice (20) selon une des revendications précédentes, **caractérisé en ce que** l'enveloppe (6) présente un tissu au moins par sections.

6. Édifice (20) selon une des revendications précédentes, **caractérisé par** un tracé symétrique (2) de la zone de propreté (1).

7. Édifice (20) selon une des revendications précédentes, **caractérisé par** une paroi latérale sensiblement verticale (7) de la zone de propreté (1).

8. Édifice (20) selon une des revendications précédentes, **caractérisé par** un plafond bombé (8) de la zone de propreté (1).

9. Édifice (20) selon une des revendications précédentes, **caractérisé en ce que** la zone de propreté (1) est une salle blanche.

10. Procédé de réalisation d'une zone de propreté (1) dans un édifice (20), comportant une enveloppe extérieure (21) qui protège la zone de propreté (1) des intempéries à l'extérieur de l'édifice (20), au moins un sas sous pression (12,13) pour l'échange de matériel et de personnes entre l'édifice (20) et la zone de propreté (1), un sol (5) et une enveloppe (6) entourant de manière étanche la zone de propreté (1) au-dessus du sol (5), et un dispositif de ventilation (22) pour l'acheminement d'air d'alimentation depuis l'édifice (20) en haut dans la zone de propreté (1) et un dispositif de purge d'air pour l'évacuation d'air d'échappement en bas hors de la zone de propreté (1) dans l'édifice (20) de manière à ce que la zone de propreté (1) présente une surpression par rapport à l'édifice (20), **caractérisé en ce que** l'enveloppe (6) est au moins majoritairement assez souple pour prendre du fait de la suppression, la forme de la zone de propreté (1) qui est créée par acheminement de l'air d'alimentation au moyen du dispositif de ventilation (22) .
